# EUROPÄISCHE PATENTANMELDUNG

(11) **EP 3 403 766 A1**
(43) Veröffentlichungstag der Anmeldung: **21.11.2018**
(21) Anmeldenummer: 18000449.1
(22) Anmeldetag: 14.05.2018
(51) Int. Cl.: B25B 5/06

(54) **KLEMMEINRICHTUNG FÜR WENIGSTENS EIN ZU KLEMMENDES BAUTEIL**

(30) Priorität: 17.05.2017 DE 102017004993
(71) Anmelder: Michael Weinig AG, 97941 Tauberbischofsheim (DE)
(72) Erfinder: WAGNER, Ralf, 74736 Hardheim (DE); GRAMLICH, Rainer, 74747 Ravenstein (DE)
(74) Vertreter: Kohl, Karl-Heinz

(57) **Zusammenfassung**

Die Klemmeinrichtung ist für wenigstens ein zu klemmendes Bauteil (1), vorzugsweise einer Holzbearbeitungsmaschine, insbesondere einer Kehlmaschine, vorgesehen. Die Klemmeinrichtung weist ein Gehäuse (5) auf, in dem wenigstens ein die Klemmkraft erzeugendes Element (14) in Form einer Feder untergebracht ist. Zum Lösen der Klemmung ist ein Druckmedium vorgesehen, das eine der Klemmkraft entgegenwirkende Lösekraft erzeugt.

## Beschreibung

Die Erfindung betrifft eine Klemmeinrichtung für wenigstens ein zu klemmendes Bauteil, vorzugsweise einer Holzbearbeitungsmaschine, insbesondere einer Kehlmaschine, nach dem Oberbegriff des Anspruches 1.

Zum Klemmen der Bauteile ist es üblich, Klemmschrauben bzw. Klemmmuttern einzusetzen, mit denen das zu klemmende Bauteil festgeklemmt werden kann. Solche Klemmungen werden beispielsweise bei Profiljointern eingesetzt, um Jointerkassetten mit darin eingespannten Jointsteinen in eine Jointeinrichtung einzuspannen und nach ihrer Positionierung in der eingestellten Lage festzuklemmen. Der Einsatz von Klemmschrauben bzw. Klemmmuttern ist häufig umständlich und schwierig, da diese Klemmelemente oftmals schwer zugänglich sind und nicht extern (von außen, von anderer Stelle aus) oder automatisch betätigt werden können.

Zum Spannen von Gegenlagern von Spindeln werden auch hydraulische Klemmzylinder eingesetzt, um die Klemmung automatisch betätigen zu können. Dies hat den Nachteil, dass ein Hydraulikaggregat benötigt wird und dass vor allem bei Leckagen die Klemmwirkung nachlässt bzw. ganz aufgehoben ist. Eventuell kann es auch zum Austritt des Hydraulikmediums kommen und die Maschine verschmutzen.

Es sind auch Klemmungen mit pneumatisch betätigten Hebeln bekannt, die über ein Gewinde-Mutter-System eine Klemmkraft aufbringen. Diese sind aufwändig und erfordern einen verhältnismäßig großen Bauraum. Auch hier kann es zu einer fehlerhaften Klemmung und Fehlfunktionen durch Leckage kommen.

Der Erfindung liegt die Aufgabe zugrunde, die gattungsgemäße Klemmeinrichtung so auszubilden, dass das zu klemmende Bauteil einfach und zuverlässig geklemmt bzw. gelöst werden kann.

Diese Aufgabe wird bei der gattungsgemäßen Klemmeinrichtung erfindungsgemäß mit den kennzeichnenden Merkmalen des Anspruches 1 gelöst.

Bei der erfindungsgemäßen Klemmeinrichtung wird das zu klemmende Bauteil automatisch geklemmt. Hierfür ist die Druckfeder vorgesehen, die im Gehäuse der Klemmeinrichtung untergebracht ist und die zum Klemmen erforderliche Klemmkraft erzeugt. Dadurch ist es nicht erforderlich, für den Klemmvorgang Klemmschrauben, Klemmmuttern und dergleichen zu betätigen. Daher kann eine Klemmung auch bei Maschinen verwendet werden, bei denen die Klemmeinrichtung beispielsweise hinter einer geschlossenen Haube vorgesehen ist. Dies ist beispielsweise dann der Fall, wenn das zu klemmende Bauteil ein Gegenlager für die Spindel der Maschine ist.

Um die Klemmung zu lösen, wird ein Druckmedium eingesetzt, dessen Druck der Klemmkraft entgegengerichtet und so hoch ist, dass sie die von der Druckfeder erzeugte Klemmkraft überwinden kann.

Infolge der automatischen Klemmung werden die Stillstandzeiten reduziert und damit die Produktivität der die Klemmeinrichtung enthaltenden Maschine erhöht. Da die Klemmkraft auch bei geschlossener Haube der Maschine erzeugt werden kann, ergibt sich auch eine Erhöhung der Arbeitssicherheit.

Durch den alleinigen Einsatz einer mechanischen Druckfeder zur Aufbringung der Klemmkraft ist die Klemmung äußerst zuverlässig und wird nicht durch eventuelle Leckagen eines Druckmediums beeinflusst. Ein Druckmedium, wie Pneumatik oder Hydraulik, wird nur für das Lösen der Klemmung eingesetzt.

Vorteilhaft wird die Druckfeder durch ein Tellerfederpaket gebildet. Sie nimmt nur wenig Raum in Anspruch und kann dennoch eine hohe Klemmkraft erzeugen.

Die Druckfeder ist vorteilhaft mit einem Ende gehäuseseitig und mit dem anderen Ende maschinenseitig abgestützt. Infolge der maschinenseitigen Abstützung kann die Druckfeder die erforderliche Klemmkraft in einfacher und zuverlässiger Weise erzeugen.

Bei einer vorteilhaften Ausführungsform ragt in das Gehäuse der Klemmeinrichtung wenigstens ein Abstützteil, das maschinenseitig befestigt ist. Die Druckfeder lässt sich am maschinenseitigen Abstützteil einfach so abstützen, dass sie die erforderliche Klemmkraft erzeugt.

Das Gehäuse der Klemmeinrichtung ist vorteilhaft auf dem Abstützteil verschiebbar gelagert. Das Gehäuse kann daher zum Lösen der Klemmung auf dem Abstützteil gegen die von der Druckfeder erzeugte Klemmkraft verschoben werden.

Damit die Lösekraft einfach erzeugt werden kann, begrenzt das Abstützteil zusammen mit dem Gehäuse einen Druckraum für das Druckmedium. Es kann im Druckraum so unter Druck gesetzt werden, dass das Gehäuse gegen die Klemmkraft auf dem Abstützteil verschoben wird.

Eine einfache Ausbildung ergibt sich, wenn der Druckraum auf der von der Druckfeder abgewandten Seite des Abstützteils vorgesehen ist.

Der Druckraum ist an einen Druckmediumsanschluss angeschlossen, über den zum Lösen der Klemmung das Druckmedium in den Druckraum eingebracht bzw. unter Druck gesetzt werden kann.

Um eine einfache Verschiebung des Gehäuses beim Lösevorgang zu ermöglichen, ist das Gehäuse in vorteilhafter Weise mit wenigstens einem Kraftübertragungselement versehen, an dem das eine Ende der Druckfeder abgestützt ist.

Das Kraftübertragungselement wird bei einer bevorzugten Ausführungsform durch eine in das Gehäuse am einen Ende geschraubte Mutter gebildet. An ihr stützt sich das eine Ende der Druckfeder ab.

Bei einer einfachen Ausbildung ist das Abstützteil mit einem Endabschnitt in eine maschinenseitige Gewindebohrung geschraubt.

Das zu klemmende Bauteil kann eine Lagerplatte eines Gegenlagers einer Spindel sein. Zum Verstellen der Spindel und damit des Gegenlagers wird die Klemmung aufgehoben, so dass die Lagerplatte in die erforderliche neue Lage verstellt werden kann. Anschließend wird die Lagerplatte in der neuen Position geklemmt.

Die Klemmeinrichtung kann auch dazu verwendet werden, eine Führungsplatte einer Jointerkassette zu klemmen, die wenigstens ein Spannelement für einen Jointstein trägt.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und den Zeichnungen.

Die Erfindung wird anhand zweier in den Zeichnungen dargestellter Ausführungsbeispiele näher erläutert. Es zeigen
- Fig. 1: eine Stirnansicht einer erfindungsgemäßen Klemmeinrichtung,
- Fig. 2: in perspektivischer Darstellung zwei erfindungsgemäße Klemmeinrichtungen, mit denen eine Gegenlagerplatte geklemmt wird,
- Fig. 3: einen Schnitt längs der Linie A - A in Fig. 1,
- Fig. 4: in einer Stirnansicht die Klemmung einer Jointerkassette mittels einer weiteren Ausführungsform einer erfindungsgemäßen Klemmeinrichtung,
- Fig. 5: die Anordnung gemäß Fig. 4 in perspektivischer Darstellung,
- Fig. 6: einen Schnitt längs der Linie A-A in Fig. 4,
- Fig. 7: einen Fluidplan der erfindungsgemäßen Klemmeinrichtung.

Mit der Klemmeinrichtung kann ein Gegenlager einer Spindel oder auch eine Jointerkassette geklemmt werden.

Fig. 1 zeigt die Klemmeinrichtung, mit der eine Gegenlagerplatte 1 geklemmt werden kann. Wie Fig. 2 zeigt, werden zur Klemmung der Gegenlagerplatte 1 zwei Klemmeinrichtungen eingesetzt. Die Gegenlagerplatte 1 hat eine Ausnehmung 2, in der das Gegenlager im Spindelzapfen sitzt.

Damit die Gegenlagerplatte 1 in Höhenrichtung verstellt werden kann, ist sie mit wenigstens einem Längsschlitz 3 versehen, der sich in Höhenrichtung erstreckt (Fig. 2). Im dargestellten Ausführungsbeispiel hat die Gegenlagerplatte 1 zwei parallel zueinander liegende Längsschlitze 3, mit deren Hilfe es möglich ist, die Gegenlagerplatte nach Lösen der Klemmeinrichtung in Höhenrichtung zu verstellen. Durch die Längsschlitze 3 ragt jeweils ein Zylinderkolben 4 der Klemmeinrichtung.

Die Klemmeinrichtung hat ein Gehäuse 5, (Fig. 3), das beispielhaft zylindrisch ausgebildet ist. Die Klemmeinrichtung liegt mit der Stirnseite 6 des Gehäuses 5 in der Klemmstellung an der Gegenlagerplatte 1 an. An diesem Ende ist in das Gehäuse 5 eine Mutter 7 geschraubt, die einen Boden des Gehäuses 5 bildet und mit einer zentralen Durchtrittsöffnung 8 für den Zylinderkolben 4 versehen ist. Das Gehäuse 5 ragt axial über die Mutter 7 vor.

Die Mutter 7 ist an einer Ringschulter 11 an der Innenseite des Gehäuses 5 axial abgestützt. Mit einem ringförmigen Vorsprung 12 an ihrer von der Gegenlagerplatte abgewandten Stirnseite liegt die Mutter 7 an der Innenwand 13 des Gehäuses 5 an und ist dort zentriert.

Der Vorsprung 12 der Mutter 7 umgibt mit Abstand ein Tellerfederpaket 14, das auf dem Zylinderkolben 4 sitzt. Das Tellerfederpaket 14 liegt mit einem Ende an der Mutter 7 und mit dem anderen Ende an einem Bund 15 des Zylinderkolbens 4 an.

An den Bund 15 schließt ein zylindrischer Führungsteil 16 an, auf dem das Gehäuse 5 verschiebbar gelagert ist. Die Innenwand 13 des Gehäuses ist im Bereich des Führungsteiles 16 mit einer Ringnut 17 versehen, die einen Dichtring 18, vorzugsweise einen O-Ring, aufnimmt, mit dem das Gehäuse 5 gegenüber dem Führungsteil 16 abgedichtet ist. Der Führungsteil 16 bildet gleichzeitig einen Kolben, mit dessen Hilfe das Gehäuse 5 in noch zu beschreibender Weise verschoben werden kann.

Im Bereich des Tellerfederpaketes 14 ist das Gehäuse 5 mit einem größeren Innendurchmesser versehen, so dass das Tellerfederpaket beim Verschieben des Gehäuses nicht mit dem Tellerfederpaket in Kontakt kommt.

Das Gehäuse 5 ist an seinem der Mutter 7 gegenüberliegenden Ende mit einem Boden 19 versehen, der einstückig mit dem Gehäuse ausgebildet sein kann. Er hat eine Durchgangsöffnung 20, durch welche der Zylinderkolben 4 mit einem zylindrischen Endabschnitt 21 abgedichtet nach außen ragt und eine weitere Führung zwischen Gehäuse 5 und Zylinderkolben 4 bildet. An der Innenwand des Bodens 19 ist eine Ringnut 22 vorgesehen, die einen Dichtring 23, vorzugsweise einen O-Ring, aufnimmt, mit dem die Abdichtung zwischen dem Boden 19 und dem Endabschnitt 21 des Zylinderkolbens 4 erreicht wird.

Zwischen dem Boden 19 und dem Führungsteil 16 ist ein ringförmiger Druckraum 24 gebildet, in den ein Druckmedium eingebracht werden kann. Im Ausführungsbeispiel hat das Gehäuse 5 einen Anschluss 25, über den ein Druckmedium (Pneumatik oder Hydraulik) in noch zu beschreibender Weise (Fig. 7) in den Druckraum 24 eingebracht werden kann. Im Boden 19 befindet sich eine Zuleitungsbohrung 26, die den Anschluss 25 mit dem Druckraum 24 verbindet.

Zum Entlüften des Druckraumes 24 bei der Montage bzw. Inbetriebnahme ist eine Entlüftungsschraube 27 vorgesehen. Auf die Entlüftungsschraube 27 ist eine Schutzkappe 28 vorteilhaft aufgesetzt.

Mit einem Sensor 29, der vorzugsweise ein Induktivsensor ist, wird die Lage des Führungsteils 16 im Gehäuse 5 erfasst. Vorteilhaft wird mit dem Sensor 29 der Übergang vom Führungsteil 16 in den Bund 15 erfasst, der einen kleineren Durchmesser als der Führungsteil 16 aufweist. Am Übergang vom Führungsteil 16 in den Bund 15 wird dadurch eine scharfe Kante gebildet, die vom Sensor 19 zuverlässig erkannt werden kann.

Der Sensor 29 ist an der Außenseite des Gehäuses 5 befestigt und ragt durch eine Öffnung 30 in der Gehäusewand. Die Einstellung des Sensors 29 ist mittels eines Sensorhalters 9 und einer Schraube 10 möglich, mit der der Sensorhalter 9 an der Außenseite des Gehäuses 5 befestigt wird.

Der Zylinderkolben 4 ragt durch den Längsschlitz 3 der Gegenlagerplatte 1 und wird mit einem Endabschnitt 31 in eine Gewindebohrung 32 eines Maschinenständers 33 geschraubt.

Zwischen der Gegenlagerplatte 1 und dem Maschinenständer 33 kann eine Führungsleiste 34 vorgesehen sein, die ein einfacheres Gleiten der Gegenlagerplatte 1 relativ zum Maschinenständer 33 ermöglicht und gleichzeitig auch als Verschleißschutz für den Maschinenständer 33 dient. Die Führungsleiste 34 wird in der Klemmstellung zwischen der Gegenlagerplatte 1 und dem Maschinenständer 33 eingeklemmt.

Der Zylinderkolben 4 wird bei der Montage durch den Längsschlitz 3 und eine Bohrung der Führungsleiste hindurch mit seinem Endabschnitt 31 in den Maschinenständer 33 bzw. in einen entsprechenden Halteteil des Maschinenständers eingeschraubt, bis ein Absatz 72 des Zylinderkolbens 4 am Maschinenständer anliegt. Hierbei wird das Tellerfederpaket mit der notwendigen Kraft vorgespannt, so dass in diesem Spannzustand das Gehäuse 5 die gewünschte Klemmkraft auf die Gegenlagerplatte 1 ausübt. Beispielhaft wird mit dem Tellerfederpaket 14 eine Klemmkraft von etwa 10 kN erzeugt.

Das Tellerfederpaket 14 drückt über die Mutter 7 das Gehäuse 5 gegen die Gegenlagerplatte 1. Sie wird fest gegen die Führungsleiste 34 bzw. den Maschinenständer 33 gedrückt. Diese Klemmlage ist in Fig. 3 dargestellt.

Soll die Klemmung aufgehoben werden, wird über den Anschluss 25 Druckmedium in den Druckraum 24 eingebracht. Da der Zylinderkolben 4 unverschieblich mit dem Maschinenständer 33 verbunden ist, wird durch das Druckmedium, das auf den Boden 19 wirkt, das Gehäuse mit der Mutter 7 gegen die Kraft des Tellerfederpaketes 14 zurückgeschoben (in Fig. 3 nach links), wodurch die Klemmung der Gegenlagerplatte 1 aufgehoben ist und sich ein Spalt zwischen der Stirnseite 6 des Gehäuses 5 und der Gegenlagerplatte 1 ergibt. Die Gegenlagerplatte 1 kann nunmehr in die gewünschte Lage relativ zum Maschinenständer 33 und zur Klemmeinrichtung verschoben werden.

Zum Festklemmen der Gegenlagerplatte 1 wird der Druckraum 24 in noch zu beschreibender Weise (Fig. 7) drucklos gemacht, so dass das Tellerfederpaket 14 über die Mutter 7 das Gehäuse 5 gegen die Gegenlagerplatte 1 drückt, die zwischen dem Gehäuse 5 und dem Maschinenständer 33 bzw. der Führungsleiste 34 eingespannt wird.

Mit dem Sensor 29 wird überwacht, ob die Klemmung gelöst ist. Der Sensor 29 ist an eine Steuerung angeschlossen, die ein entsprechendes Signal vom Sensor 29 erhält und die Verstellung der Spindel erst dann zulässt, wenn die Klemmung der Gegenlagerplatte 1 gelöst ist.

Das Tellerfederpaket 14 ist nur beispielhaft als Druckfeder zu verstehen. Anstelle eines Tellerfederpaketes kann auch jede andere geeignete Druckfeder eingesetzt werden, mit der die erforderliche Klemmkraft erzeugt werden kann.

Die Fig. 4 bis 6 zeigen eine Klemmeinrichtung, mit der Jointerkassetten 35 geklemmt werden können.

Die Klemmeinrichtung ist im Wesentlichen gleich ausgebildet wie die Ausführungsform gemäß den Fig. 1 bis 3. Die Klemmeinrichtung hat das Gehäuse 5, das in dieser Ausführung vorteilhaft quaderförmig ausgebildet ist und in das die Mutter 7 geschraubt ist. Sie liegt mit einem Ende in der Klemmstellung an einer Führungsplatte 36 der Jointerkassette 35 an.

Im Unterschied zur vorigen Ausführungsform ist der Boden 19 des Gehäuses 5 geschlossen. Der Zylinderkolben 4 hat den zylindrischen Führungsteil 16, der in eine Vertiefung 37 im Boden 19 ragt. In der Innenwand 38 der Vertiefung 37 befindet sich eine Ringnut 39, die einen Dichtring 40, vorzugsweise einen O-Ring, aufnimmt. Mit dem Dichtring 40 erfolgt die Abdichtung des Gehäuses 5 gegenüber dem kolbenförmigen Führungsteil 16 des Zylinderkolbens 4, der mit seinem Endabschnitt 31 in eine Gewindebohrung 41 eines Führungsschlittens 42 geschraubt ist, der mit wenigstens einer Schmiernut 42' versehen ist. Der Führungsschlitten 42 ist Bestandteil einer nicht dargestellten Jointeinrichtung für ein auf einer drehbar angetriebenen Spindel montiertes Werkzeug.

Das Tellerfederpaket 14 stützt sich mit einem Ende an der Mutter 7 und mit dem anderen Ende am Führungsteil 16 des Zylinderkolbens 4 ab.

Die Mutter 7 weist an ihrer Innenwand eine Ringnut 43 zur Aufnahme eines Dichtringes 44, vorzugsweise eines O-Ringes auf, der dichtend an einem zylindrischen Abschnitt 73 des Zylinderkolbens 4 anliegt.

Die Innenwand 38 des Gehäuses 5 bildet zusammen mit dem Führungsteil 16 des Zylinderkolbens 4 sowie die Innenwand der Mutter 7 mit dem zylindrischen Abschnitt 73 des Zylinderkolbens 4 die Führung zwischen Gehäuse 5 und Zylinderkolben 4.

In den Druckraum 24 zwischen dem Boden 19 und dem Führungsteil 16 kann über den Anschluss 25 das Druckmedium zum Lösen der Klemmung eingebracht werden.

Der Druckraum 24 ist außerdem mit der Entlüftungsschraube 27 verbunden, die entsprechend der vorigen Ausführungsform mit der Schutzkappe 28 versehen ist.

Die Führungsplatte 36 ist mit einer Nutenführung 45 versehen, in die das Gehäuse 5 mit einem Vorsprung 46 eingreift. Die Nutenführung 45 dient als Verdrehsicherung für das Gehäuse 5.

Der Führungsschlitten 42 ist an der von der Klemmeinrichtung abgewandten Seite der Führungsplatte 36 vorgesehen. Der Zylinderkolben 4 ragt durch den Längsschlitz 3 der Führungsplatte 36, der sich in Vertikalrichtung erstreckt und zu der Unterseite hin offen ist. Nach Lösen der Klemmung lässt sich somit die Führungsplatte 36 und damit die Jointerkassette 35 relativ zur Klemmeinrichtung und zum Führungsschlitten 42 verschieben bzw. von der Jointeinrichtung entnehmen.

Die Führungsplatte 36 weist an ihrer der Klemmeinrichtung zugewandten Seite eine Nut 47 auf (Fig. 5), die sich in der Darstellung gemäß den Fig. 4 und 5 oberhalb der Klemmeinrichtung befindet. In die Nut 47, die sich über die Breite der Führungsplatte 36 erstreckt, greift eine Führungsleiste 48 ein, die an einer Aufnahmeplatte 49 für wenigstens eine Spannpratze 50 vorgesehen ist. Mittels der Nutenführung 47, 48 lässt sich die Aufnahmeplatte 49 in Achsrichtung des Werkzeuges verstellen. Außerdem kann die Führungsplatte 36 infolge des Längsschlitzes 3 in zum Werkzeug radialer Richtung eingestellt werden.

Die Aufnahmeplatte 49 weist zwei parallel zur Nut 47 verlaufende Querschlitze 51 auf, die sich senkrecht zum Längsschlitz 3 erstrecken und durch die Klemmbolzen bzw. Klemmschrauben 52 ragen, mit denen die Aufnahmeplatte 49 gegen die Führungsplatte 36 geklemmt werden können. Im Ausführungsbeispiel werden Klemmbolzen 52 eingesetzt, die in der Führungsplatte 36 befestigt und auf die Muttern 53 geschraubt sind, mit denen die Aufnahmeplatte 49 gegenüber der Führungsplatte 36 geklemmt werden kann.

Die Aufnahmeplatte 49 übergreift mit einem Absatz 54 mit Abstand das obere Ende der Führungsplatte 36 (Fig. 5). Der Absatz 54 verbindet einen die Querschlitze 51 aufweisenden Plattenteil 55 mit einem plattenförmigen Abstützteil 56, an dem die (nicht dargestellten) Jointsteine in der Klemmstellung anliegen. Die Spannpratzen 50 klemmen die Jointsteine in bekannter Weise gegen den Abstützteil 56.

Die Spannpratzen 50 werden mittels Klemmmuttern 57 gegen die Jointsteine verklemmt. Die Muttern 57 sitzen auf Gewindebolzen 58, die im Bereich des Absatzes 54 an der Aufnahmeplatte 49 vorgesehen sind.

Wie die Fig. 4 und 5 zeigen, ist an der einen Seite der Aufnahmeplatte 49 ein Anschlag 59 vorgesehen, mit dem die Aufnahmeplatte 49 in Axialrichtung des Messerkopfes eingestellt werden kann.

Mit dem Tellerfederpaket 14 wird die in das Gehäuse 5 eingeschraubte Mutter 7 gegen die Führungsplatte 36 gedrückt, wodurch diese zwischen der Mutter 7 und dem Führungsschlitten 42 geklemmt wird.

Soll die Klemmung aufgehoben werden, wird über den Anschluss 25 das Druckmedium in die Druckkammer 24 eingeleitet. Dies hat zur Folge, dass das Gehäuse 5 gegen die Kraft des Tellerfederpaketes 14 zurückgezogen wird, so dass die Verklemmung der Führungsplatte 36 aufgehoben ist und sich Luft zwischen Mutter 7 und Führungsplatte 36 bzw. Führungsplatte 36 und Führungsschlitten 42 ergibt. Dann kann die Jointerkassette 35 in Radialrichtung gegenüber der Klemmeinrichtung und dem Führungsschlitten 42 in die gewünschte Lage verschoben bzw. abgenommen werden. Zum Klemmen wird der Druck im Druckraum 24 abgebaut, so dass das Tellerfederpaket 14 die Mutter 7 mit dem Gehäuse 5 wieder in die Klemmstellung verschiebt.

Fig. 7 zeigt den Fluidplan für die beschriebenen Klemmeinrichtungen. Dargestellt ist das Gehäuse 5 mit dem Druckraum 24 und dem Tellerfederpaket 14. Die Betätigung der Klemmeinrichtung erfolgt über ein Schaltventil 60, das in die beiden Schaltstellungen a und b geschaltet werden kann. Das Schaltventil 60 kann elektrisch, aber auch von Hand betätigt werden. In Fig. 7 ist ein handbetätigtes Schaltventil 60 dargestellt, das mit einem Schalter 61 umgeschaltet werden kann.

Das Schaltventil 60 hat zwei Pneumatikanschlüsse und ist am Eingang an eine Druckluftquelle P und am Ausgang über eine Leitung 62 an einen Pneumatikzylinder 63 angeschlossen. In der dargestellten Schaltstellung b ist der Pneumatikzylinder 63 vom Druckanschluss P getrennt, also drucklos.

Wird das Schaltventil 60 umgeschaltet (Schaltstellung a), wird die Druckluftquelle P über die Leitung 62 mit dem Pneumatikzylinder 63 verbunden und dieser damit druckbelastet. Er hat einen Kolben 64, der auf einer Kolbenstange 65 sitzt.

An den Pneumatikzylinder 63 ist ein Hydraulikzylinder 66 angeschlossen, in dessen Zylindergehäuse 67 ein Kolben 68 angeordnet ist, der auf der Kolbenstange 65' sitzt. Die Kolbenstangen 65, 65' des Pneumatikzylinders und des Hydraulikzylinders 66 liegen aneinander an, können aber auch miteinander verbunden oder einteilig ausgebildet sein. Eine Zylinderkammer 69 des Hydraulikzylinders 66 ist über eine Hydraulikleitung 70 mit dem Druckraum 24 der Klemmeinrichtung verbunden.

Die Kolbenfläche A1 des Kolbens 64 ist größer als die Kolbenfläche A2 des Kolbens 68. Die beiden Kolben 64, 68 bilden somit eine Druckübersetzung, die den Pneumatikdruck eines üblichen betrieblichen Druckluftnetzes in einen im Druckraum 24 der Klemmeinrichtung wirkenden Hydraulikdruck übersetzt. Je nach dem Verhältnis der Kolbenflächen A1 und A2 kann ein gewünschtes Übersetzungsverhältnis erreicht werden. Mit einem verhältnismäßig geringen Pneumatikdruck kann somit der zum Lösen der Klemmung erforderliche Druck im Druckraum 24 entsprechend hoch übersetzt werden.

An den Pneumatikzylinder 63 ist vorteilhaft ein Schalldämpfer 71 angeschlossen, um die Schallentstehung der aus- und einströmenden Luft gering zu halten.

Um die Klemmung zu lösen, wird das Schaltventil 60 in die Schaltstellung a umgeschaltet. Dadurch kann das Pneumatikmedium vom Druckanschluss P über das geöffnete Schaltventil 60 und die Leitung 62 in den Pneumatikzylinder 63 gelangen. Der Kolben 64 wird entsprechend verschoben. Dies hat zur Folge, dass über den Kolben 68 das Hydraulikmedium in der Zylinderkammer 69 unter Druck gesetzt wird, so dass das Hydraulikmedium in der Druckkammer 24 des Gehäuses 5 über die Hydraulikleitung 70 unter entsprechenden Druck gesetzt wird.

Soll wieder geklemmt werden, wird das Schaltventil 60 in die Schaltstellung b umgeschaltet, so dass nunmehr der Kolben 68 unter dem Druck des Hydraulikmediums zurückgeschoben werden kann.

## Patentansprüche

1. Klemmeinrichtung für wenigstens ein zu klemmendes Bauteil, vorzugsweise einer Holzbearbeitungsmaschine, insbesondere einer Kehlmaschine, mit einem Gehäuse, in dem wenigstens ein die Klemmkraft erzeugendes Element untergebracht ist,
**dadurch gekennzeichnet, dass** das die Klemmkraft erzeugende Element eine Druckfeder (14) ist, und dass zum Lösen der Klemmung ein Druckmedium vorgesehen ist, das eine der Klemmkraft entgegenwirkende Lösekraft erzeugt.

2. Klemmeinrichtung nach Anspruch 1,
**dadurch gekennzeichnet, dass** die Druckfeder (14) durch ein Tellerfederpaket gebildet ist.

3. Klemmeinrichtung nach Anspruch 1 oder 2,
**dadurch gekennzeichnet, dass** die Druckfeder (14) mit dem einen Ende gehäuseseitig und mit dem anderen Ende maschinenseitig abgestützt ist.

4. Klemmeinrichtung nach einem der Ansprüche 1 bis 3,
**dadurch gekennzeichnet, dass** in das Gehäuse (5) wenigstens ein Abstützteil (4) ragt, das maschinenseitig befestigt ist.

5. Klemmeinrichtung nach Anspruch 4,
**dadurch gekennzeichnet, dass** das Gehäuse (5) auf dem Abstützteil (4) verschiebbar gelagert ist.

6. Klemmeinrichtung nach Anspruch 4 oder 5,
**dadurch gekennzeichnet, dass** das Abstützteil (4) zusammen mit dem Gehäuse (5) einen Druckraum (24) für das Druckmedium begrenzt.

7. Klemmeinrichtung nach Anspruch 6,
**dadurch gekennzeichnet, dass** der Druckraum (24) auf der von der Druckfeder (14) abgewandten Seite des Abstützteils (4) vorgesehen ist.

8. Klemmeinrichtung nach Anspruch 6 oder 7,
**dadurch gekennzeichnet, dass** an den Druckraum (24) ein Entlüftungsventil (27) angeschlossen ist.

9. Klemmeinrichtung nach einem der Ansprüche 1 bis 8,
**dadurch gekennzeichnet, dass** das Gehäuse (5) wenigstens ein Kraftübertragungselement (7) aufweist, an dem das eine Ende der Druckfeder (14) abgestützt ist.

10. Klemmeinrichtung nach Anspruch 9,
**dadurch gekennzeichnet, dass** das Kraftübertragungselement (7) eine in das Gehäuse (5) endseitig geschraubte Mutter ist.

11. Klemmeinrichtung nach einem der Ansprüche 1 bis 10,
**dadurch gekennzeichnet, dass** das Abstützteil (4) mit einem Endabschnitt (31) in eine maschinenseitige Gewindebohrung (32) geschraubt ist.

12. Klemmeinrichtung nach einem der Ansprüche 1 bis 11,
**dadurch gekennzeichnet, dass** das zu klemmende Bauteil eine Lagerplatte (1) für das Gegenlager einer Spindel ist.

13. Klemmeinrichtung nach einem der Ansprüche 1 bis 11,
**dadurch gekennzeichnet, dass** das zu klemmende Bauteil eine wenigstens ein Spannelement (50) für einen Jointstein tragende Führungsplatte (36) einer Jointerkassette (35) ist.

14. Klemmeinrichtung nach einem der Ansprüche 1 bis 13,
**dadurch gekennzeichnet, dass** die Lösestellung mittels wenigstens eines Sensors (29) abgefragt wird.
